# EUROPÄISCHE PATENTSCHRIFT

(11) **EP 2 769 848 B1**
(45) Veröffentlichungstag und Bekanntmachung des Hinweises auf die Patenterteilung: **03.06.2020**
(21) Anmeldenummer: 14153913.0
(22) Anmeldetag: 05.02.2014
(51) Int. Cl.: B41J 3/407, B41J 2/21, B41J 3/54

(54) **Verfahren zum Erzeugen eines Druckbildes**
Method for producing a printed image
Procédé de génération d'une image imprimée

(30) Priorität: 25.02.2013 DE 102013003181
(43) Veröffentlichungstag der Anmeldung: 27.08.2014
(73) Patentinhaber: Heidelberger Druckmaschinen AG, 69115 Heidelberg (DE)
(72) Erfinder: Fischer, Jörg-Achim, 24235 Laboe (DE)

(56) Entgegenhaltungen:
- WO-A1-2004/016438
- DE-A1-102010 036 957
- DE-T2- 69 519 969
- US-A1- 2005 078 133
- US-A1- 2008 048 388

## Beschreibung

Die vorliegende Erfindung betrifft ein Verfahren zum Erzeugen eines Druckbildes mit den Merkmalen des Oberbegriffs von Anspruch 1.

Die Erfindung liegt in dem **technischen Gebiet** des Druckens, insbesondere des Bedruckens von dreidimensionalen Körpern mittels mehrerer Tintenstrahl-Druckeinheiten.

Aus der US 7,955,456 B2 ist bereits das Inkjet-Bedrucken von Blisterverpackungen bekannt. Diese weisen eine im Wesentlichen zweidimensionale zu bedruckende Siegelfolie auf und werden linear gefördert. Trotz hoher Produktionsgeschwindigkeiten ist das Fördern und Bedrucken daher meist problemlos möglich. Weitaus schwieriger ist das Bedrucken von dreidimensional ausgeformten Körpern mit im Raum gekrümmten Außenoberflächen.

Aus der US 2005/0078133 A1 ist ein Verfahren zum Kompensieren ausgefallener Druckdüsen bekannt. Dabei werden zwei Druckstationen, welche mit ihren Feldern von Druckdüsen vollständig überlappen, zur Kompensation von ausgefallenen Düsen mit veränderten Druckdaten versorgt.

Aus der US 2008/0048388 A1 ist eine Vorrichtung zum Bedrucken von Objekten bekannt, welche in einer Druckstation mehrere Felder von Druckdüsen aufweist, welche vollständig überlappen. Es können auch mehrere Druckstationen nacheinander an Portalen vorgesehen sein, dabei sind die Druckstationen in eine laterale Richtung bewegbar.

Es ist bereits bekannt beim Erzeugen eines Druckbildes auf einem zu bedruckenden Objekt mehrere Tintenstrahl-Druckeinheiten einzusetzen, da die Breite der Druckeinheiten meist geringer als die Breite des Druckbildes ist. Die Druckeinheiten werden dabei derart nebeneinander angeordnet, dass die jeweiligen zu druckenden Abschnitte des Druckbildes nahtlos aneinander anschließen. Da die Druckeinheiten allerdings auch eine größere Breite aufweisen, als ihr jeweiliges Feld von Tintenstrahl-Düsen, ist es zudem erforderlich, die Druckeinheiten in Förderrichtung des Objekts beabstandet anzuordnen, d.h. das Objekt an zwei verschiedenen Positionen bzw. Aufenthaltsorten des Objekts zu bedrucken. Ferner ist es bereits bekannt, den nahtlosen Anschluss zweier zu druckender Abschnitte mit sich überlappenden Düsenfeldern zu erzeugen, um einen fließenden (und nicht einen abrupten) Übergang der Abschnitte zu ermöglichen. Die beiden Abschnitte greifen dabei im Überlappbereich gewissermaßen "ineinander" und ergänzen sich dort zu einem vollständigen Druckbild. Bei gerasterten Druckbildern kann dieses "Ineinandergreifen" jedoch zu unerwünschten Störungen führen.

Diese bekannten Maßnahmen funktionieren gut, solange das zu bedruckende Objekt während des Förderns keine unerwünschten Positionsänderungen erfährt, z.B. senkrecht zur Förderrichtung. Objekte, wie z.B. Flaschen in Abfüllanlagen im Gegensatz zu flachen Bedruckstoffen, können allerdings meist nicht hochpräzise gefördert werden, zumindest nicht mit einer Präzision in der Größenordnung der Druckauflösung einer Tintenstrahl-Druckeinheit. Daher kann es zu Positionsänderungen der Objekte kommen, die sich in unerwünschten Störungen, z.B. hellen Streifen, des Druckbildes äußern. Bisher wurde versucht, das Fördern der Objekte zu verbessern, so dass unerwünschte Positionsänderungen vermieden werden können. Dieser Ansatz ist allerdings umso schwieriger, je schneller produziert werden soll.

Vor diesem Hintergrund ist es **Aufgabe** der vorliegenden Erfindung, ein gegenüber dem Stand der Technik verbessertes Verfahren zum Erzeugen eines Druckbildes zu schaffen, welches es ermöglicht, mit wenigstens zwei in Förderrichtung eines Objekts zu einander beabstandeten Tintenstrahl-Druckeinheiten ein im Wesentlichen störungsfreies Druckbild auf dem Objekt zu erzeugen, insbesondere für den Fall, dass das Objekt auf dem Weg vom der ersten zur zweiten Druckeinheit eine unerwünschte Positionsänderung erfährt.

Eine erfindungsgemäße **Lösung** dieser Aufgabe stellt das Verfahren mit den Merkmalen von Hauptanspruch 1 dar. Vorteilhafte Weiterbildungen dieser Erfindung ergeben sich aus den zugehörigen Unteransprüchen sowie aus der Beschreibung und den zugehörigen Zeichnungen.

Ein **erfindungsgemäßes Verfahren** zum Erzeugen eines Druckbildes auf einem zu bedruckenden Objekt, wobei zum Bedrucken des Objekts eine erste Tintenstrahl-Druckeinheit mit einem ersten Feld von Tintenstrahl-Düsen und eine zweite Tintenstrahl-Druckeinheit mit einem zweiten Feld von Tintenstrahl-Düsen und zum Fördern des Objekts in eine Förderrichtung eine Fördereinheit eingesetzt werden, wobei das erste Feld und das zweite Feld senkrecht zur Förderrichtung verlaufen und dabei teilweise in einem Überlapp-Bereich überlappen, mit den Schritten: - Drucken eines ersten Abschnitts des Druckbildes mit der ersten Druckeinheit an einer ersten Position, - Fördern des Objekts in der Förderrichtung (5) von der ersten Position zu einer von der ersten Position beabstandeten zweiten

Position, und - Drucken eines zweiten Abschnitts des Druckbildes mit der zweiten Druckeinheit an der zweiten Position, zeichnet sich durch die weiteren Schritte aus: - Messen eines ersten Positionswertes des Objekts an der ersten Position und eines zweiten Positionswertes des Objekts an der zweiten Position, wobei der erste Positionswert und der zweite Positionswert jeweils senkrecht zur Förderrichtung gemessen werden, - Bestimmen einer Positionsänderung des Objekts senkrecht zur Förderrichtung unter Verwendung des ersten und des zweiten Positionswertes, und - Kompensation der Positionsänderung beim Drucken des zweiten Abschnitts durch nahtloses Drucken des zweiten Abschnitts an den ersten Abschnitt unter Einsatz von einer der Positionsänderung entsprechenden Anzahl von Düsen innerhalb des Überlapp-Bereichs des zweiten Felds und einer komplementären Anzahl von Düsen außerhalb des Überlapp-Bereichs des zweiten Felds.

Das erfindungsgemäße Verfahren ermöglicht es in vorteilhafter Weise, mit den in Förderrichtung des Objekts zu einander beabstandeten Tintenstrahl-Druckeinheiten ein im Wesentlichen störungsfreies Druckbild auf dem Objekt zu erzeugen. Eine unerwünschte Positionsänderung des Objekts wird dabei aus Messwerten bestimmt und in vorteilhafter Weise kompensiert: Ein erfindungsgemäßer vorgesehener Überlapp der Düsenfelder wird genutzt, um z.B. helle Streifen im Druckbild in vorteilhafter Weise zu vermeiden. Düsen im Überlapp-Bereich werden, sofern eine unerwünschte Positionsänderung des Objekts eine Gegenmaßnahme erforderlich macht, gewissermaßen zugeschaltet und das Druckbild bzw. der zweite Abschnitt "in Richtung erster Abschnitt geschoben". Die zweite Druckeinheit wird hierzu bevorzugt mit der Kompensation entsprechenden, also gewissermaßen ebenfalls "verschobenen" Druckdaten versorgt.

Eine bevorzugte Weiterbildung des erfindungsgemäßen Verfahrens kann sich dadurch auszeichnen, dass beim Messen der beiden Positionswerte eine Markierung auf dem Objekt oder auf der Fördereinheit erfasst wird. Durch das Vorsehen solcher Markierungen und auf die Markierungen gerichteter und auf diese abgestimmter Messeinheiten kann die jeweilige Messung ausreichend verbessert werden. Die Markierung kann außerdem auch durch die erste Druckeinheit auf das Objekt aufgebracht werden oder es kann ein Teilbereich des ersten Abschnitts des Druckbildes als Markierung dienen. Eine solche gedruckte Markierung kann mit einer nicht sichtbaren Tinte, welche fluoreszierende Stoffe enthält, erzeugt werden und z.B. zur Sichtbarmachung bzw. Vermessung mit so genanntem Schwarzlicht (UV-A-Strahlung) beleuchtet werden.

Eine bevorzugte Weiterbildung des erfindungsgemäßen Verfahrens kann sich dadurch auszeichnen, dass das Objekt ein dreidimensionaler Körper ist und das Druckbild auf dessen Außen-Oberfläche erzeugt wird. Die Erfindung ist gerade beim Bedrucken dreidimensionaler Objekte, z.B. Flaschen, von Vorteil, weil solche Körper oftmals weniger präzise gefördert werden können, als z.B. flache, im Wesentlichen zweidimensionale Bedruckstoffe und Kompensationsmaßnahmen erforderlich werden können.

Eine bevorzugte Weiterbildung des erfindungsgemäßen Verfahrens kann sich dadurch auszeichnen, dass die zweite Tintenstrahl-Druckeinheit zur Kompensation einer Positionsänderung des Objekts, deren Wert kleiner als die Druckauflösung der zweiten Druckeinheit ist, zusätzlich eine Positionsänderung erfährt. Sofern trotz Kompensation durch den Einsatz der Überlapp-Düsen immer noch unerwünschte Störungen im Druckbild zu erwarten sind, kann die zweite Druckeinheit in vorteilhafter Weise eine zusätzliche Positionsänderung erfahren, d.h. in eine Ausgleichsposition bewegt werden. Eine solche Ausgleichs-Bewegung kann bevorzugt unter Einsatz eines Piezo-Aktuators erfolgen.

Das oben genannte erfindungsgemäße Verfahren kann auch durch folgenden synonymen Hauptanspruch bzw. dessen Merkmalskombination beschrieben werden: Verfahren zum Erzeugen eines Druckbildes mit zwei Abschnitten auf einem dreidimensionalen Objekt unter Einsatz von Tintenstrahldüsen, wobei eine Positionsänderung des Objekts zwischen dem Drucken der Abschnitte durch den Einsatz von zusätzlichen Tintenstrahldüsen kompensiert wird.

Die Erfindung als solche sowie konstruktiv und/oder funktionell vorteilhafte Weiterbildungen der Erfindung werden nachfolgend unter Bezug auf die zugehörigen Zeichnungen anhand eines bevorzugten Ausführungsbeispiels und eines konkreten Beispiels näher beschrieben.

Die **Zeichnungen** zeigen:
- Figur 1: Eine schematische Darstellung eines bevorzugten Ausführungsbeispiels des erfindungsgemäßen Verfahrens anhand der Abläufe beim Betrieb einer Vorrichtung zum Bedrucken von Objekten, und
- Figur 2: Eine schematische Darstellung eines konkreten Ausführungsbeispiels des erfindungsgemäßen Verfahrens anhand der Abläufe beim Betrieb einer Vorrichtung zum Bedrucken von Objekten.

**Figur 1** zeigt eine Vorrichtung 1 zum Erzeugen eines Druckbildes 2 auf einem Objekt 3, z.B. eine Flasche oder ein beliebiger rotationssymmetrischer Körper, bzw. eine Vorrichtung zur Durchführung des erfindungsgemäßen Verfahrens. Das Objekt ist in der Figur zweimal dargestellt: einmal "links" in einer ersten Position P1 und einmal "rechts" in einer zweiten Position P2. Das Objekt wird während der Durchführung des Verfahrens mittels einer Fördereinheit 4 von der ersten Position in Förderrichtung 5 zur zweiten Position gefördert. Die Fördereinrichtung kann einen so genannten Teller 6 aufweisen, auf dem das Objekt während des Förderns angeordnet ist.

Figur 1 zeigt auch eine erste Tintenstrahl-Druckeinheit D1 und eine zweite Tintenstrahl-Druckeinheit D2: Druckeinheit D1 druckt an Position P1 und Druckeinheit D2 an Position P2. Druckeinheit D1 druckt einen "oberen" ersten Abschnitt A1. Druckeinheit D2 druckt einen "unteren" zweiten Abschnitt A1. Druckeinheit D1 weist ein erstes Feld F1 von Tintenstrahl-Düsen und Druckeinheit D2 weist ein zweites Feld F2 von Tintenstrahl-Düsen auf. Beide Druckeinheiten können bevorzugt identisch aufgebaut sein. Die Düsen der beiden Felder sind jeweils auf einer Geraden G1 bzw. G2 angeordnet, die im Wesentlichen senkrecht zur Förderrichtung 5 verläuft.

Flaschen 3 in Abfüllanlagen werden teils auf kreisförmigen Bahnen 5 gefördert. Die Darstellung in der Figur kann als eine Seitenansicht auf eine solche Kreisbahn verstanden werden. Die Druckeinheiten D1 und D2 wären dann im Wesentlichen tangential zur Kreisbahn 5 angeordnet und radial auf die Flaschen gerichtet.

In Position P1 befindet sich das Objekt 3 in einer Höhe H1, welche als erster Positionswert gemessen wird. Anmerkung: Der Begriff "Höhe" soll in dieser Anmeldung nichts über die Orientierung des Objekts im Raum aussagen. Würde das gezeigte Objekt liegend statt stehend transportiert werden und wären die beiden Druckeinheiten D1 und D2 ebenfalls liegend statt stehend angeordnet, so wäre die "Höhe" nicht in vertikaler, sondern in horizontaler Richtung (parallel zu den dann liegenden Geraden G1 und G2) zu messen. Weitere Anmerkung: Die Höhe H1 ist in der Figur aus Gründen der Übersichtlichkeit am oberen Rand des Tellers 4 eingezeichnet. Die Messung der Höhe H1 erfolgt jedoch mittels einer ersten Mess-Einheit M1 an einer Messmarke 7, welche an dem Objekt oder an dem Teller oder an einer anderen Stelle der Fördereinheit 4 angebracht sein kann.

In Position P2 befindet sich das Objekt 3 in einer Höhe H2, welche als zweiter Positionswert (entsprechend dem ersten Positionswert) gemessen wird. In Figur 1 ist zu erkennen, dass der Teller 4 und damit auch das Objekt 3 während des Förderns in Förderrichtung 5 eine Positionsänderung "nach oben" erfährt. Beide Positionswerte werden daher über (nur durch kurze Striche angedeutete) Datenverbindungen einer Steuereinrichtung 8 zugeführt. Die Steuereinrichtung kann nun aus den beiden Positionswerten H1 und H2 eine Positionsänderung Delta_H bestimmen, z.B. durch eine Differenzbildung. Diese Positionsänderung kann nun erfindungsgemäß für eine Kompensation beim Drucken genutzt werden.

Um die erfindungsgemäße Kompensation durchführen zu können, ist es erforderlich, dass die beiden Druckeinheiten D1 und D2 einen Überlapp-Bereich L aufweisen, indem die Düsen-Felder F1 und F2 überlappen, indem also sowohl Düsen des Feldes F1 als auch Düsen des Feldes F2 angeordnet sind. Da das Objekt 3 im gezeigten Beispiel eine Positionsänderung Delta H "nach oben" erfahren hat, wird der zweite Abschnitt A2 erfindungsgemäß im Wesentlichen nahtlos an den ersten Abschnitt A1 gedruckt, indem eine oder mehrere Düsen 9 des zweiten Feldes F2 im Überlapp-Bereich aktiviert werden. Die Anzahl der für die Kompensation aktivierten Düsen 9 wird von der Steuereinheit 8 bestimmt: Die Anzahl entspricht der Positionsänderung Delta H, d.h. es werden so viele Düsen 9 für die Kompensation herangezogen, dass die Breite von deren Druckbereich der Positionsänderung Delta_H im Wesentlichen entspricht. Außerdem wird an der Druckeinheit D2 eine komplementäre Anzahl von Düsen außerhalb des Überlapp-Bereichs aktiviert, so dass der gesamt zweite Abschnitt A2 gedruckt werden kann. Zur Verdeutlichung sind die jeweils aktiven, d.h. am jeweiligen Drucken der Abschnitte A1 bzw. A2 beteiligten Düsen der Felder F1 und F2 dunkel dargestellt.

An der Druckeinheit D2 wird die Information Delta_H somit zur Festlegung der aktiven Druckdüsen benutzt. Die Differenz H2-H1 (z.B. im Mikrometern) wird z.B. in einen Digitalwert K (z.B. der konkrete Wert 2) gewandelt, der ein K-faches (entsprechend z.B. 2-faches) der Druckauflösung der beiden Druckeinheiten darstellt. Dieser Digitalwert wird auf einen Multiplexer geführt. Der Multiplexer hat einen Eingang mit n Kanälen, der mit den n Druckdaten für das Druckbild mit n Bildpunkten (senkrecht zur Förderrichtung 5) versorgt wird. Jeder Kanal steuert eine Düse. Der Ausgang ist mit den n Eingängen des Druckkopfes verbunden. Die Kompensation kann nun in Inkrementen der Druckauflösung erfolgen (entsprechend z.B. 2 Düsen für die Kompensation mit K=2). Der Multiplexer kann Teil der Steuereinheit 8 sein.

Auf diese Weise kann die Kompensation genutzt werden, um die Positionsänderung Delta_H in Schrittweiten der Düsenabstände, also entsprechend der Druckauflösung, zu kompensieren. Für den Fall, dass die Positionsänderung Delta_H nicht exakt durch eine solche Kompensation kompensiert werden kann, etwa weil die Positionsänderung Delta_H kein ganzzahliges Vielfaches des Düsenabstandes ist, und der nicht kompensierte Rest der Positionsänderung Delta_H zu unerwünschten Störungen im Druckbild führen würde ist Folgendes vorgesehen: die Steuereinheit 8 kann über einen schnellen und hochgenauen Piezo-Aktuator 10 eine Verstellung der Druckeinheit D2 bewirken, die feiner als die Druckauflösung ist. Dadurch wird auch eine Kompensation des bislang nicht kompensierten Rests der Positionsänderung Delta_H möglich.

Nachfolgend wird mit Bezug zu **Figur 2** ein mit konkreten Zahlenwerten unterlegtes Beispiel angegeben.

Vorbemerkungen:
1. Ein Multiplexer 11 schaltet die zu druckenden Bilddaten der Tintenstrahl-Druckeinheit D2 der zweiten Druckreihe R2 auf deren Düsen (bzw. auf die Eingänge von D2) entsprechend der mechanischen Position von D2 an einer Nahtstelle zu einer weiteren Tintenstrahl-Druckeinheit D1 oder D3 der ersten Druckreihe R1 (bei Vorliegen von nur einer Nahtstelle). Der Multiplexer 11 schaltet die zu druckenden Bilddaten von D2 auf deren Düsen entsprechend der mechanischen Position von D2 an zwei Nahtstellen zu zwei weiteren Tintenstrahl-Druckeinheit D1 und D3 der ersten Druckreihe R1 (bei Vorliegen von zwei Nahtstellen). Gezeigt ist in Figur 2 die Situation bei Vorliegen von zwei Nahtstellen. Gezeigt sind in Figur 2 zudem drei verschiedene, mögliche mechanische Positionen von D2 in x-Richtung. Aus darstellungstechnischen Gründen sind diese drei Positionen senkrecht zur x-Richtung nebeneinander und nicht überlagert gezeigt.
2. Der Multiplexer 11 hat für die Anzahl der mit D2 zu druckenden Spuren des Druckbildes eine Anzahl N von Dateneingängen. Die Anzahl N ist stets kleiner (oder gleich) der Anzahl n der verfügbaren Düsen von D2.
3. Der Korrekturbereich, d.h. die Verschiebung der Istposition von D2 gegenüber der Sollposition von D2, bestimmt die Anzahl der notwendigen Ausgänge des Multiplexers 11 und die Anzahl der Schaltverbindungen S des Multiplexers 11.
4. Es gibt den Zustand, dass eine positive Korrektur (z.B. in positive x-Richtung, D2 rechts in Figur 2) durchgeführt werden muss, wobei K_pos = Anzahl der Düsen des positiven Korrekturbereichs.
5. Es gibt den Zustand, dass eine negative Korrektur (z.B. in negative x-Richtung, D2 mittig in Figur 2) durchgeführt werden muss, wobei K_neg = Anzahl der Düsen des negativen Korrekturbereichs.
6. Es auch gibt den Zustand, dass nicht korrigiert werden muss (D2 links in Figur 2).
7. Der Korrekturbereich kann in Millimetern angegeben werden und wird hier zur Vereinfachung symmetrisch betrachtet, z.B. +/- 0,35 mm. Der gesamte Korrekturbereich ist demnach = 0,7 mm. K_pos und K_neg werden nach den folgenden Formeln berechnet: $K _ pos = aufgerundeter Wert von \left(K_pos/Auflösung der Druckeinheit\right) ,$ $K _ neg = aufgerundeter Wert von \left(K_neg/Auflösung der Druckeinheit\right) .$
8. Für die Anzahl aller Korrekturdüsen von D2 gilt: K = K_neg + K_pos.
9. Für die Anzahl der benötigten Düsen von D2 gilt: n > N + K, wobei N Anzahl der druckenden Spuren.
10. Für die Anzahl M der benötigten Ausgänge des Multiplexers gilt: M = N + K_pos + K_neg.
11. Für die Anzahl der Schaltstellungen S eines Multiplexerdatenpfads (Schaltverbindungen) gilt: S = K_pos + K_neg + 1.

Konkretes Zahlen-Beispiel:
- Der Bereich zwischen den Druckeinheiten D1 und D3 beträgt 990 Spuren.
- Es sollen nach oben und nach unten (bzw. in positive und negative x-Richtung) jeweils etwa 350 µm korrigiert werden können.
- Bei 70 µm Auflösung der Druckeinheit D2 (Spurabstand der gedruckten Tintenstrahltropfen) entspricht dies nach oben und nach unten jeweils 5 Spuren:
   ∘ 5 Spuren zur Korrektur einer nach oben verschobenen Druckeinheit D2.
   ∘ 5 Spuren zur Korrektur einer nach unten verschobenen Druckeinheit D2.
   ∘ Plus eine Mittelstellung, für bereits vorhandene, korrekte Einstellung.
- Aus Symmetriegründen ergeben sich dann 11 Schaltstellungen für jeden Multiplexer-Ausgang und somit gilt: K = 10 und S = 11.
- Der Multiplexer muss somit in diesem Beispiel 1000 Eingänge der Druckeinheit D2 adressieren können.
- Die Mittelstellung (bei der keine Korrektur erforderlich ist) wird dann definiert mit Spur 6 für die unterste Spur und mit Spur 995 für oberste Spur.
- Zu beachten ist, dass der Multiplexer intern jeden Eingang auf S verschieden Ausgänge schalten können muss.

Die Korrektur kann berechnet oder elektronisch ermittelt werden und zur zusätzlichen Kompensation mittels eines Stellelements (Piezoelements) an D2 genutzt werden.
- Die Druckeinheit würde in diesem Fall direkt von einem Piezoelement in seiner Höhe verstellt werden. Die Verstellzeit muss dabei in den Gesamtablauf passen und darf diesen nicht stören.
- Dies geschieht nach der Messung der Größe H2 und vor dem Drucken. Um den Messfehler möglichst klein zu halten, sollte der Messzeitpunkt von H2 unmittelbar vor dem Druckzeitpunkt stattfinden.
- Lässt man z.B. eine Millisekunde Zeit für Messen und Stellen, so muss das mechanische System für eine Grenzfrequenz im kHz-Bereich ausgelegt sein, was mit einem Piezoelement gerade noch möglich ist.

Anstelle von nur zwei Druckeinheiten (wie in Figur 1 gezeigt) können auch drei, vier oder mehrere Druckeinheiten vorgesehen, zu einer Drucklinie überlappend angeordnet und erfindungsgemäß eingesetzt und angesteuert werden. Der Überlapp-Bereich einer mittleren Druckeinheit der Drucklinie wäre somit zweigeteilt: einmal zur einen und einmal zur anderen Nachbar-Druckeinheit hin angeordnet (wie in Figur 1 gezeigt). Außerdem kann es auch vorgesehen sein, dass mehrere Drucklinien (aus jeweils mindestens zwei lateral angeordneten Druckeinheiten) in Förderrichtung aufeinander folgend angeordnet sind und dass die einzelnen Drucklinien verschiedenen Farben drucken, z.B. CMYK-Drucklinien für den Vierfarbdruck.

### Bezugszeichenliste

- 1: Vorrichtung
- 2: Druckbild
- 3: Objekt
- 4: Fördereinheit
- 5: Förderrichtung
- 6: Teller
- 7: Messmarke
- 8: Steuereinrichtung
- 9: Düsen
- 10: Piezo-Aktuator
- 11: Muliplexer

- A1: erster Abschnitt
- A2: zweiter Abschnitt
- D1: erste Tintenstrahl-Druckeinheit
- D2: zweite Tintenstrahl-Druckeinheit
- D3: dritte Tintenstrahl-Druckeinheit
- G1: Gerade
- G2: Gerade
- H1: erster Positionswert
- H2: zweiter Positionswert
- L: Überlapp-Bereich
- M1: erste Mess-Einheit
- M2: zweite Mess-Einheit
- P1: erste Position
- P2: zweite Position
- R1: erste Druckreihe
- R2: zweite Druckreihe
- x: Richtung

## Patentansprüche

1. **Verfahren** zum Erzeugen eines Druckbildes auf einem zu bedruckenden Objekt, wobei zum Bedrucken des Objekts (3) eine erste Tintenstrahl-Druckeinheit (D1) mit einem ersten Feld von Tintenstrahl-Düsen (F1) und eine zweite Tintenstrahl-Druckeinheit (D2) mit einem zweiten Feld von Tintenstrahl-Düsen (F2) und zum Fördern des Objekts (3) in eine Förderrichtung (5) eine Fördereinheit (4) eingesetzt werden, wobei das erste Feld (F1) und das zweite Feld (F2) senkrecht zur Förderrichtung (5) verlaufen und dabei teilweise in einem Überlapp-Bereich (L) überlappen, mit den Schritten:
- Drucken eines ersten Abschnitts (A1) des Druckbildes (2) mit der ersten Druckeinheit (D1) an einer ersten Position (P1),
- Fördern des Objekts (3) in der Förderrichtung (5) von der ersten Position (P1) zu einer von der ersten Position (P1) beabstandeten zweiten Position (P2), und
- Drucken eines zweiten Abschnitts (A2) des Druckbildes (2) mit der zweiten Druckeinheit (D2) an der zweiten Position (P2),
- Messen eines ersten Positionswertes (H1) des Objekts (3) an der ersten Position (P1) und eines zweiten Positionswertes (H2) des Objekts (3) an der zweiten Position (P2), wobei der erste Positionswert (H1) und der zweite Positionswert (H2) jeweils senkrecht zur Förderrichtung (5) gemessen werden,
- Bestimmen einer Positionsänderung (Delta_H) des Objekts (3) senkrecht zur Förderrichtung (5) unter Verwendung des ersten und des zweiten Positionswertes (H1, H2), und
- Kompensation der Positionsänderung (Delta_H) beim Drucken des zweiten Abschnitts (A2) durch nahtloses Drucken des zweiten Abschnitts (A2) an den ersten Abschnitt (A1) unter Einsatz von einer der Positionsänderung entsprechenden Anzahl von Düsen (9) innerhalb des Überlapp-Bereichs (L) des zweiten Felds (F2) und einer komplementären Anzahl von Düsen außerhalb des Überlapp-Bereichs (L) des zweiten Felds (F2).

2. Verfahren nach Anspruch 1,
**dadurch gekennzeichnet,**
**dass** beim Messen der beiden Positionswerte (H1, H2) eine Markierung (7) auf dem Objekt (3) oder auf der Fördereinheit (4) erfasst wird.

3. Verfahren nach Anspruch 2,
**dadurch gekennzeichnet,**
**dass** die Markierung (7) mit der ersten Druckeinheit (D1) gedruckt wird.

4. Verfahren nach Anspruch 1,
**dadurch gekennzeichnet,**
**dass** das Objekt (3) ein dreidimensionaler Körper ist und das Druckbild (2) auf dessen Außen-Oberfläche erzeugt wird.

5. Verfahren nach Anspruch 1,
**dadurch gekennzeichnet,**
**dass** die zweite Tintenstrahl-Druckeinheit (D2) zur Kompensation einer Positionsänderung des Objekts, deren Wert kleiner als die Druckauflösung der zweiten Druckeinheit (D2) ist, zusätzlich eine Positionsänderung erfährt.

6. Verfahren nach Anspruch 5,
**dadurch gekennzeichnet,**
**dass** die zusätzliche Positionsänderung durch einen Piezo-Aktuator (10) bewirkt wird.

7. Verfahren nach Anspruch 1,
**dadurch gekennzeichnet,**
**dass** eine Steuereinheit (8) zum Einsatz kommt, welche die Düsen (9) innerhalb des Überlapp-Bereichs (L) des zweiten Felds (F2) bestimmt und ansteuert.

## Claims

1. Method for creating a print image on an object to be printed on wherein a first inkjet printing unit (D1) having a first field of inkjet nozzles (F1) and a second inkjet printing unit (D2) having a second field of inkjet nozzles (F2) are used to print on the object (3) and a conveying unit (4) is used to convey the object (3) in a conveying direction (5), wherein the first field (F1) and the second field (F2) extend in a direction perpendicular to the conveying direction (5) and partially overlap in a region of overlap (L), the method comprising the steps of
- printing a first section (A1) of the print image (2) at a first position (P1) using the first printing unit (D1),
- conveying the object (3) from the first position (P1) to a second position (P2) that is spaced apart from the first position (P1) in the conveying direction (5) and
- printing a second section (A2) of the print image (2) at a second position (P2) and using the second printing unit (D2),
- measuring a first position value (H1) of the first object (3) at the first position (P1) and a second position value (H2) of the object (3) at the second position (P2), wherein the first position value (H1) and the second position value (H2) are measured in a direction perpendicular to the conveying direction (5),
- determining a position change (Delta_H) of the object (3) in a direction perpendicular to the conveying direction (5) and using the first and second position values (H1, H2), and
- compensating for the position change (Delta H) when the second section (A2) is printed by seamlessly merging the second section (A2) with the first section (A1) using as many nozzles (9) within the region of overlap (L) of the second field (F2) as corresponds to the position change and a complementary number of nozzles outside the region of overlap (L) of the second field (F2).

2. Method according to claim 1,
**characterized**
**in that** when the two position values (H1, H2) are measured, a mark (7) on the object (3) or on the conveying unit (4) is detected.

3. Method according to claim 2,
**characterized**
**in that** the mark (7) is printed by the first printing unit (D1).

4. Method according to claim 1,
**characterized**
**in that** the object (3) is a three-dimensional body and the printed image (2) is created on the outer surface thereof.

5. Method according to claim 1,
**characterized**
**in that** to compensate for a position change of the object of a value that is smaller than the print resolution of the second printing unit (D2), the second inkjet printing unit (D2) additionally experiences a position change.

6. Method according to claim 5,
**characterized**
**in that** the additional position change is effected by means of a piezo-actuator (10).

7. Method according to claim 1,
**characterized**
**in that** a control unit (8) is used to determine and actuate the nozzles (9) within the region of overlap (L) of the second field (F2).

## Revendications

1. Procédé pour la génération d'une image d'impression sur un objet à imprimer, pour lequel il est fait appel pour l'impression de l'objet (3) à une première unité d'impression à jet d'encre (D1) avec un premier champ de buses à jet d'encre (F1) et à une deuxième unité d'impression à jet d'encre (D2) avec un deuxième champ de buses d'impression à jet d'encre (F2) et, pour le convoyage de l'objet (3) dans un sens de convoyage (5) à une unité de convoyage (4), le premier champ (F1) et le deuxième champ (F2) étant disposés perpendiculairement au sens de convoyage (5) et se chevauchant alors partiellement dans une zone de chevauchement (L), se composant des étapes suivantes :
- impression d'une première section (A1) de l'image d'impression (2) avec la première unité d'impression (D1) à une première position (P1),
- convoyage de l'objet (3) dans le sens de convoyage (5) de la première position (P1) à une deuxième position (P2) distante de la première position (P1), et
- impression d'une deuxième section (A2) de l'image d'impression (2) avec la deuxième unité d'impression (D2) à la deuxième position (P2),
- mesure d'une première valeur de position (H1) de l'objet (3) à la première position (P1) et d'une deuxième valeur de position (H2) de l'objet (3) à la deuxième position (P2), la première valeur de position (H1) et la deuxième valeur de position (H2) étant respectivement mesurées perpendiculairement au sens de convoyage (5),
- définition d'une modification de la position (Delta_H) de l'objet (3) perpendiculairement au sens de convoyage (5) en utilisant la première et la deuxième valeur de position (H1, H2), et
- compensation de la modification de la position (Delta H) lors de l'impression de la deuxième section (A2) par impression sans transition de la deuxième section (A2) à la suite de la première section (A1) en utilisant un nombre de buses (9) correspondant à la modification de position à l'intérieur de la zone de chevauchement (L) du deuxième champ (F2) et d'un nombre de buses complémentaires à l'extérieur de la zone de chevauchement (L) du deuxième champ (F2).

2. Procédé selon la revendication 1,
**caractérisé en ce**
**que** lors de la mesure des deux valeurs de position (H1, H2), un repère (7) est enregistré sur l'objet (3) ou sur l'unité de convoyage (4).

3. Procédé selon la revendication 2,
**caractérisé en ce**
**que** le repère (7) est imprimé avec la première unité d'impression (D1).

4. Procédé selon la revendication 1,
**caractérisé en ce**
**que** l'objet (3) est un corps tridimensionnel et que l'image d'impression (2) est générée sur sa surface extérieure.

5. Procédé selon la revendication 1,
**caractérisé en ce**
**que** la deuxième unité d'impression à jet d'encre (D2) subit une modification de position supplémentaire pour la compensation d'une modification de position de l'objet, dont la valeur est inférieure à la résolution d'impression de la deuxième unité d'impression (D2).

6. Procédé selon la revendication 5,
**caractérisé en ce**
**que** la modification de position supplémentaire est réalisée via un actionneur piézo (10)

7. Procédé selon la revendication 1,
**caractérisé en ce**
**qu'**il est fait appel à une unité de commande (8), qui définit et pilote les buses (9) à l'intérieur de la zone de chevauchement (L) du deuxième champ (F2).
